# EUROPÄISCHE PATENTSCHRIFT

(11) **EP 2 080 726 B1**
(45) Veröffentlichungstag und Bekanntmachung des Hinweises auf die Patenterteilung: **04.04.2012**
(21) Anmeldenummer: 08000831.1
(22) Anmeldetag: 17.01.2008
(51) Int. Cl.: B66B 11/04

(54) **Personenaufzug mit einem Treibscheibenantrieb und einem Fahrkorb**
Personnel lift with a traction sheave drive and a cabin
Ascenseur pour personnes doté d'un entraînement de poulie motrice et d'une cabine

(43) Veröffentlichungstag der Anmeldung: 22.07.2009
(73) Patentinhaber: OSMA-Aufzüge Albert Schenk GmbH & Co.KG, 49084 Osnabrück (DE)
(72) Erfinder: Renz, Karl-Michael, 49086 Osnabrück (DE)
(74) Vertreter: Weeg, Thomas

(56) Entgegenhaltungen:
- DE-A1- 19 748 104
- GB-A- 2 212 782
- US-A- 5 984 052

## Beschreibung

Die vorliegende Erfindung bezieht sich auf einen Personenaufzug mit einem Treibscheibenantrieb und einem Fahrkorb mit einer Nutzfläche, einer Fangvorrichtung, einem Fahrkorbpuffer, Tragmitteln und Fahrkorbführungsschienen, wobei der Treibscheibenantrieb mit einer Steuerung versehen ist, die mit einer Sensorik zum Lastwiegen und/oder zur Bewegungsrichtungserkennung verbunden ist.

Gattungsgemäße Aufzüge sind in vielfältigen Ausgestaltungen aus dem Stand der Technik bekannt. Um die Personenaufzüge sicher betreiben zu können, werden die einzelnen Komponenten des Personenaufzugs auf eine bestimmte Nennlast ausgelegt. Um eine Überlastung des Personenaufzugs durch zu viele Personen, die sich in dem Fahrkorb befinden, nach Möglichkeit auszuschließen, wird in der Norm EN 81-1, Ziff. 8.2.1, und der zugehörigen Tabelle 1.1 für Personenaufzüge zu einer Nennlast eine maximal zulässige Nutzfläche des Fahrkorbes angegeben. Die für Personenaufzüge zulässige Nennlast steht also in einer bestimmten Relation zur verfügbaren Nutzfläche des Fahrkorbs. Da sich auf der vorgegebenen Nutzfläche immer nur eine bestimmte Zahl von Personen aufhalten können, wird durch die Koppelung der Nennlast an die Nutzfläche des Fahrkorbs sichergestellt, dass die Nennlast bei der Benutzung des Aufzugs als Personenaufzug nicht überschritten werden kann.

In der Schrift US 5,984,052 wird ein gattungsgemäßes Aufzugssystem vorgestellt, bei dem die Belastung des Fahrstuhls mit einer Lastwiegeeinrichtung gemessen wird. Je nachdem, ob bei der Lastermittlung ein vorgewählter Schwellwert überschritten wird, wird der Aufzug mit einer höheren oder geringeren Geschwindigkeit betrieben.

Die Schrift DE 197 48 104 offenbart einen Fensterputzer-Aufzug, der an der Außenseite von Fassaden einsetzbar ist. Durch einen Überlastabschalter kann der Antrieb stillgesetzt werden. In der Schrift GB 2 212 782 ist ein Fahrstuhl mit zwei Bremseinheiten offenbart, wobei die zweite Bremse erst dann eingreift, wenn trotz der Betätigung der ersten Bremse noch eine Bewegung des Fahrkorbs detektiert wird. Es wird ein Überlastungsschutzsystem vorgestellt, bei dem Bewegungsgeschwindigkeiten mittels eines Tachometers feststellbar sind. Bei einer Bewegung des Fahrkorbs trotz aktivierter erster Bremsen greifen Klampen an den Führungsschienen an, um die unerwünschte Bewegung des Fahrkorbs zu stoppen.

Neben den Personenaufzügen sind aus dem Stand der Technik auch Lastenaufzüge bekannt. Lastenaufzüge können nach der Norm EN 81-2, Tabelle 1.1 a, bei gleicher Nutzfläche wie ein Personenaufzug auf eine reduzierte maximal zulässige Nennlast ausgelegt werden als sie sich der Nutzfläche nach für einen Personenaufzug ergeben würde. Die reduzierte Nennlast ermöglicht es, den Treibscheibenantrieb mit einem schwächeren Antriebsmotor zu versehen, als er für Personenaufzüge mit einer gleichen Nutzfläche, aber einer höheren Nennlast erforderlich wäre. Auch die übrigen Komponenten des Lastenaufzugs werden auf eine reduzierte Nennlast ausgelegt, so dass ein Lastenaufzug bei gleicher Nutzfläche wie ein Personenaufzug kostengünstiger herstell- und betreibbar ist.

In der Praxis hat es sich erwiesen, dass die in der EN 81-1, Ziff. 8.2.1 und der zugehörigen Tabelle 1.1 für Personenaufzüge angegebenen Nennlasten beim täglichen Betrieb des Aufzugs praktisch nie erreicht werden. Fast immer werden mit Personenaufzügen weniger Personen befördert, als es die aus der verfügbaren Nutzfläche abgeleitete Nennlast erlauben würde. Die in der Tabelle 1.1 angegebenen Nennlasten sind also eigentlich zu vorsichtig angesetzt worden. Durch die zu vorsichtig angesetzte für Personenaufzüge geltende Nennlast ergeben sich deshalb für die Betreiber der Personenaufzüge im Verhältnis zur tatsächlichen Transportleistung zu hohe Anschaffungs- und Betriebskosten.

Es ist die Aufgabe der Erfindung, einen Personenaufzug zu schaffen, für dessen Anschaffung und/oder Betrieb geringere Kosten anfallen und der weniger Energie verbraucht, der aber trotzdem den Sicherheitsanforderungen für Personenaufzüge gerecht wird.

Die Aufgabe wird für einen gattungsgemäßen Personenaufzug gelöst, indem der Treibscheibenantrieb auf eine zur vorhandenen Nutzfläche reduzierte Nennlast ausgelegt und von der Steuerung unter Auswertung der Sensorsignale der Sensorik zum Lastwiegen und/oder zur Bewegungsrichtungserkennung bei einem erkannten Überlastungszustand abschaltbar und/oder eine Bremse betätigbar ist.

Unter einer reduzierten Nennlast ist eine Nennlast zu verstehen, die niedriger liegt als die Nennlast, auf die der Treibscheibenantrieb nach der Norm EN 81-1, Ziff. 8.2.1 nach der vorhandenen Nutzfläche auszulegen wäre. Nach einer Ausgestaltung der Erfindung ist die reduzierte Nennlast gleich der Nennlast, die in der Norm 81-2, Tabelle 1.1a für Lastenaufzüge angegeben ist, oder die reduzierte Nennlast entspricht einem Wert, der zwischen den Nennlasten liegt, die in den Normen EN 81-1 und 81-2 angegeben sind.

Durch die erfindungsgemäße Steuerung wird die Betriebssicherheit des Personenaufzugs deutlich erhöht. Der schwächer dimensionierte Antrieb bleibt für Benutzer sicher, weil eine Überlastung sofort von der Steuerung erkannt und darauf reagiert wird. Der Benutzerkomfort in der Aufzugskabine bleibt auf einem gleich bleibend hohen Niveau, weil die Nutzfläche nicht der geringeren Antriebsleistung folgend reduziert wird.

Für eine erhöhte Sicherheit gegen eine eventuelle Überlastung ist für die Steuerung eine Sensorik vorgesehen, mit der Überlastungszustände erkennbar sind, wie beispielsweise eine Lastwiegesensorik und/oder eine Bewegungsrichtungserkennungssensorik. Sobald kritische Sensorsignale vorliegen, die eine Überlastung vermuten lassen, können von der Steuerung geeignete Aktionen ausgelöst werden, wie beispielsweise eine Abschaltung des Treibscheibenantriebs und/oder das Betätigen einer Bremse. Durch diese zusätzlichen Sicherungsvorkehrungen werden Maßnahmen dagegen getroffen, dass der Personenaufzug mit dem schwächeren Antrieb bewegt werden könnte, obwohl er möglicherweise nicht mehr ausreicht, um das Gewicht des Fahrkorbs mit den darin befindlichen Personen oder der darin befindlichen Nutzlast sicher zu bewegen. Durch die Abschaltung des Treibscheibenantriebs ist keine vom Antrieb bewirkte Bewegung des Fahrkorbs möglich, und durch die Betätigung der Bremse wird der Fahrkorb mit mechanischen Mitteln in seiner aktuellen Position gehalten. Alle vorgeschlagenen Sicherungsvorkehrungen können entweder einzeln oder in beliebiger Kombination miteinander verwendet werden.

Als Sensorik zum Lastwiegen und/oder zur Bewegungsrichtungserkennung können für sich bekannte Messelemente allein oder in einer beliebigen Kombination miteinander verwendet werden, die auf einer mechanischen, elektrischen, elektronischen, hydraulischen oder optischen Basis funktionieren, und deren Sensorwert an die Steuerung übertragbar ist. Der Sensorwert kann einen absoluten Wert darstellen, der angibt, ob ein Lastgrenzwert überschritten ist oder nicht oder ob die Bewegungsrichtung richtig ist oder nicht, oder der Sensorwert besteht aus einem variablen Wert, der veränderlich ist, wie beispielsweise eine Kiloangabe der aktuellen Belastung Oder eine Geschwindigkeitsangabe für die Bewegungsrichtung. Es können auch absolute und relative Sensorwerte zusammen der Steuerung übermittelbar sein, wie beispielsweise ein Gewichtswert und eine falsche Bewegungsrichtung.

In der Steuerung kann ein Auswertealgorithmus hinterlegt sein, mit dem eine Bewertung der Sensordaten möglich ist. So kann es bei einem Sensorwert, der eine geringfügige Überschreitung der Nennlast anzeigt, ausreichen, eine Warnanzeige im Fahrkorb an zu schalten, bei einem Sensorwert, der eine größere Überschreitung anzeigt, wird der Antrieb abgeschaltet und bei einer noch größeren Überschreitung wird von der Steuerung die Bremse aktiviert. Die Auswertung der Sensordaten durch die Steuerung führt so zu einer selektiven Aktivierung von Gegenmaßnahmen, die zum Risikopotential der von der Sensorik ermittelten Gefährdungslage passt.

Durch die erfindungsgemäße Ausgestaltung des Personenaufzugs kann ein Treibscheibenantrieb, insbesondere ein Antriebsmotor des Treibscheibenantriebs verwendet werden, der auf eine reduzierte Nennlast ausgelegt ist. Mit dem Begriff des Treibscheibenantriebs ist ein Antriebspaket gemeint, das nur aus einer oder mehreren Treibscheiben mit oder ohne der zugehörigen Antriebswelle, aber auch aus einem kompletten Antriebsmodul einschließlich des Motors bestehen kann.

Wegen der reduzierten Nennlast kann der Treibscheibenantrieb und insbesondere der Antriebsmotor des Treibscheibenantriebs kostengünstiger hergestellt und betrieben werden, da er nicht mehr so kräftig ausgelegt sein muss. Die bereit gestellte Antriebsleistung kann reduziert sein, und die beim Betrieb verbrauchte Antriebsenergie ist geringer, beispielsweise um bis zu 25 %. Allein durch den verringerten Energieverbrauch können sich erhebliche Kostensenkungen beim Betrieb des Personenaufzugs ergeben. Diese können sich über die Lebensdauer eines Treibscheibenantriebs und eines zugehörigen Antriebsmotors zu erheblichen Einsparungen aufsummieren.

Die Erfindung kann sowohl bei der Neuerstellung von Aufzugsanlagen als auch bei der Reparatur und Modernisierung vorhandener Aufzüge genutzt werden. Durch den Einbau von Antrieben, die auf eine reduzierte Nennlast ausgelegt sind, können also auch Betreiber vorhandener Aufzüge Energie und Geld sparen.

Zur Umsetzung der erfindungsgemäßen Lehre kann bereits ein Motor mit einer kleineren elektrischen Leistung genügen, beispielsweise ein 5kW-Motor anstelle eines 7,5 kW-Motors. Unter Umständen kann auch schon ein kleinerer Frequenzumrichter für die Motorregelung genügen. Elektrische Leitungen und Schütze können eventuell kleiner ausgeführt werden. Der Antrieb kann kleiner ausgeführt werden, wenn die Achslast noch passt. Der für den Antrieb benötigte Bauraum wird kleiner. Es werden weniger und/oder kleinere Seile benötigt, und auch das Gegengewicht kann leichter und kleiner ausgeführt werden.

Eine Beladungskontrolle kann bei Erreichen der reduzierten Nutzlast wirksam werden. Die Beladungskontrolle kann die Stromzufuhr für den Treibscheibenantrieb unterbrechen, oder es werden andere geeignete Aktionen ausgelöst, durch die eine unbeabsichtigte Bewegung des Fahrkorbs bei Überlast vermieden wird.

Um möglichst genaue Sensordaten zu erhalten, ist es vorteilhaft, die Lastwiegeeinrichtung nicht mit Gummipuffern zu betreiben, sondern mit den Stahlfedern der Seilaufhängung oder mit der Kabinenisolierung aus Stahlfedern.

Durch die Auslegung der Fangvorrichtung, des Fahrkorbpuffers, der Tragmittel, der Bremse und/oder der Fahrkorbführungsschienen auf eine Nennlast, die größer ist als die reduzierte Nennlast, verringert sich das Risiko, dass der Personenaufzug für den Personenbetrieb zu schwach ausgelegt sein könnte und dadurch Risiken für die Benutzer entstehen. Die höher dimensionierte Auslegung des Fahrkorbpuffers, der Bremse und der Fahrkorbführungsschienen betrifft passive Bauelemente einer Fahrstuhlanlage, die keine oder allenfalls eine geringe Auswirkung auf den Stromverbrauch des Antriebs hat. Stärker dimensionierte Tragmittel sind zwar im Regelfall schwerer und erhöhen die vom Antrieb zu bewegenden Massen, die Auswirkung schwererer Tragmittel auf den Gesamtenergieverbrauch einer Fahrstuhlanlage ist jedoch gering. Die Sicherheit eines Personenaufzugs, bei dem der Treibscheibenantrieb auf eine reduzierte Nennlast ausgelegt ist, wird also erhöht, wenn einzelne oder mehrere Bauteile des übrigen Personenaufzugs auf eine größere als die reduzierte Nennlast ausgelegt sind, beispielsweise auf eine Nennlast, die der Norm EN 81-1 entspricht.

Die vorstehende Beschreibung dient der Erläuterung der Erfindung. Dem Fachmann bereitet es keine Schwierigkeiten, die Erfindung auf eine ihm als geeignet erscheinende Art an die Bedingungen eines konkreten Anwendungsfalls anzupassen. Dabei kann er einzelne oder mehrere der vorstehend beschriebenen Lösungselemente auf eine beliebige, ihm sinnvoll erscheinende Weise miteinander kombinieren, auch wenn diese vorstehend nicht ausdrücklich als miteinander kombinierbar beschrieben sind.

## Patentansprüche

1. Personenaufzug mit einem Treibscheibenantrieb und einem Fahrkorb mit einer Nutzfläche, einer Fangvorrichtung, einem Fahrkorbpuffer, Tragmitteln und Fahrkorbführungsschienen, wobei der Treibscheibenantrieb mit einer Steuerung versehen ist, die mit einer Sensorik zum Lastwiegen und/oder zur Bewegungsrichtungserkennung verbunden ist, **dadurch gekennzeichnet, dass** der Treibscheibenantrieb auf eine zur vorhandenen Nutzfläche reduzierte Nennlast ausgelegt und von der Steuerung unter Auswertung der Sensorsignale der Sensorik zum Lastwiegen und/oder zur Bewegungsrichtungserkennung bei einem erkannten Überlastungszustand des schwächer dimensionierten Antriebs abschaltbar und/oder eine Bremse betätigbar ist.

2. Personenaufzug nach Anspruch 1, **dadurch gekennzeichnet, dass** eine Beladungskontrolle bei Erreichen der reduzierten Nennlast wirksam wird.

3. Personenaufzug nach Anspruch 1 oder 2, **dadurch gekennzeichnet, dass** in der Steuerung ein Auswertealgorithmus zur Auswertung der Sensorsignale hinterlegt ist.

4. Personenaufzug nach einem der vorhergehenden Ansprüche, **dadurch gekennzeichnet, dass** die Fangvorrichtung, der Fahrkorbpuffer, die Tragmittel, die Bremse und/oder die Fahrkorbführungsschienen auf eine größere Nennlast als die reduzierte Nennlast ausgelegt sind.

5. Personenaufzug nach einem der vorhergehenden Ansprüche, **dadurch gekennzeichnet, dass** die Achslast und/oder das Haltemoment des Antriebs für eine größere Nennlast als der Antrieb ausgelegt ist.

6. Personenaufzug nach einem der vorhergehenden Ansprüche, **dadurch gekennzeichnet, dass** die Sensordaten der lastwiegeeinrichtung aus Lastaufnahmeelementen aus einem metallischen Werkstoff, insbesondere Stahlfedern, ableitbar sind.

## Claims

1. Passenger lift, having a traction sheave drive and having a car having a useful surface area, safety gear, a car buffer, carrier means and car guiding rails, the fraction sheave drive being provided with a control system which is connected to a sensor system for weighing the load and/or for detecting the direction of movement, **characterised in that** the traction sheave drive is designed for a rated load which is reduced in relation to the existing useful surface area and, by an analysis of the signals from the sensors of the sensor system for weighing the load and/or for detecting the direction of movement, can be switched off by the control system, and/or a brake can be actuated by the control system, if an overloaded state of the drive of weaker design is detected.

2. Passenger lift according to claim 1, **characterised in that** a check on loading comes into operation when the reduced rated load is reached.

3. Passenger lift according to claim 1 or 2, **characterised in that** an analysing algorithm for analysing the signals from the sensors is stored in the control system.

4. Passenger lift according to one of the preceding claims, **characterised in that** the safety gear, the car buffer, the carrier means, the brake and/or the car guiding rails are designed for a rated load higher than the reduced rated load.

5. Passenger lift according to one of the preceding claims, **characterised in that** the shaft load and/or the holding torque of the drive are/is designed for a higher rated load than the drive.

6. Passenger lift according to one of the preceding claims, **characterised in that** the data from the sensors of the load-weighing arrangement can be derived from load-carrying members of a metallic material and in particular from steel springs.

## Revendications

1. Ascenseur doté d'un entraînement de poulie motrice et d'une cabine comprenant une surface utile, un parachute, un amortisseur de cabine, des éléments de suspension des charges et des rails de guidage de la cabine, l'entraînement de poulie motrice étant pourvu d'une commande reliée à un système de détection destiné à détecter le poids de la charge et/ou la direction du déplacement, **caractérisé en ce que** l'entraînement de poulie motrice est adapté à une charge nominale réduite par rapport à la surface utile présente et peut être mis à l'arrêt par la commande et/ou un frein peut être actionné lors de l'analyse des signaux de détection du système de détection destiné à détecter le poids de la charge et/ou la direction du déplacement, lorsqu'un état de surcharge de l'entraînement dimensionné de façon moins puissante est détecté.

2. Ascenseur selon la revendication 1, **caractérisé en ce qu'**un contrôle de chargement s'opère dès que la charge nominale réduite est atteinte.

3. Ascenseur selon la revendication 1 ou 2, **caractérisé en ce qu'**un algorithme d'analyse destiné à analyser les signaux de détection est enregistré dans la commande.

4. Ascenseur selon l'une des revendications précédentes, **caractérisé en ce que** le parachute, l'amortisseur de cabine, les éléments de suspension des charges, le frein et/ou les rails de guidage de la cabine sont adaptés à une charge nominale supérieure à la charge nominale réduite.

5. Ascenseur selon l'une quelconque des revendications précédentes, **caractérisé en ce que** la charge par essieu et/ou le couple de retenue de l'entraînement sont dimensionnés pour une charge nominale supérieure à celle de l'entraînement.

6. Ascenseur selon l'une quelconque des revendications précédentes, **caractérisé en ce que** les données de détection du dispositif de pesée de charge peuvent être déduites des éléments de prise de charge composés d'un matériau métallique, en particulier de ressorts d'acier.
